# EUROPÄISCHE PATENTSCHRIFT

(11) **EP 0 572 936 B1**
(45) Veröffentlichungstag und Bekanntmachung des Hinweises auf die Patenterteilung: **25.09.1996**
(21) Anmeldenummer: 93108650.8
(22) Anmeldetag: 28.05.1993
(51) Int. Cl.: E05D 13/00, E05D 15/06, E01B 11/32

(54) **Schiene**
Rail
Rail

(30) Priorität: 04.06.1992 CH 1796/92
(43) Veröffentlichungstag der Anmeldung: 08.12.1993
(73) Patentinhaber: Haab, Karl, CH-6343 Rotkreuz (CH); Haab, Otto, CH-8932 Mettmenstetten (CH)
(72) Erfinder: Haab, Karl, CH-6343 Rotkreuz (CH); Haab, Otto, CH-8932 Mettmenstetten (CH)
(74) Vertreter: Wagner, Wolfgang, Dr. Phil., Dipl.-Phys.

(56) Entgegenhaltungen:
- EP-A- 0 457 286
- DE-C- 3 910 542
- DE-U- 8 409 917
- US-A- 2 784 813
- US-A- 3 431 585

## Beschreibung

Die Erfindung betrifft eine Schiene gemäss dem Oberbegriff des Anspruchs 1. Derartige Schienen dienen zur Führung von Laufwerken, welche Schiebetüren, etwa Aussen- oder Innentüren an Gebäuden oder auch Möbeltüren tragen.

Die Schienen bestehen aus mehreren geraden oder gebogenen, gewöhnlich extrudierten Profilstücken gleichen Querschnitts aus Metall, meist Aluminium. Dabei bietet die Verbindung aufeinanderfolgender Profilstücke oft gewisse Schwierigkeiten, da dieselben an den Stossstellen möglichst exakt deckungsgleich aneinander anschliessen sollen, zugleich aber die Verbindung bei der Montage rasch und problemlos herstellbar sein soll.

Aus der DE-U-84 09 917 ist eine gattungsgemässe Schiene bekannt mit zwei Kupplungsstücken, welche jeweils als Lasche von rechteckigem Querschnitt ausgebildet sind und von Kupplungsnuten, welche im oberen und unteren Bereich zu verbindender Profilstücke angeordnet sind, aufgenommen werden. Jede Kupplungsnut weist zwei das jeweilige Kupplungsstück beidseits überkragende Halteflächen auf, die in einer Ebene liegen.

Eine derartige Ausbildung von Kupplungsnuten und Kupplungsstücken erlaubt zwar bei rascher und einfacher Montage eine genaue Ausrichtung der aneinander anschliessenden Profilstücke quer zur durch die Halteflächen gegebenen Ebene, doch ist, da das Kupplungsstück in der Kupplungsnut etwas seitliches Spiel braucht, um eingeführt werden zu können, eine präzise Ausrichtung parallel zur besagten Ebene nicht ohne weiteres gegeben. Dies ist jedoch störend, besonders dann, wenn neben der Lauffläche auch gegenüber derselben geneigte - z. B. senkrechte - Führungsflächen für Führungsrollen vorhanden sind. Durch ungenaue Ausrichtung der Profilstücke an der Stossstelle verursachte Stufen sind nämlich gewöhnlich scharfkantig und führen zu rascher Abnützung und Zerstörung von Kunststoffrollen in Laufwerken. Es ist daher im Sinne einer hohen Lebensdauer der Rollen und eines geringen Wartungsbedarfs der Laufwerke von entscheidender Bedeutung, dass es gelingt, solche Stufen zu vermeiden.

Der Erfindung liegt daher die Aufgabe zugrunde, eine gattungsgemässe Schiene anzugeben, bei welcher aufeinanderfolgende Profilstücke einfach, rasch und präzise derart verbunden werden können, dass die aneianderstossenden Profilstücke vollständig zur Deckung gebracht sind.

Diese Aufgabe wird durch die Erfindung, wie sie in Anspruch 1 gekennzeichnet ist, gelöst. Bei der erfindungsgemässe Schiene sind aufeinanderfolgende Profilstücke an den Stossstellen nicht nur sehr einfach - im wesentlichen durch Anziehen einiger Schrauben - verbindbar, die Verbindung stellt zugleich sicher, dass die Profilstücke ohne zusätzliche Massnahmen nach zwei Richtungen exakt zur Deckung gebracht sind und zwischen aneinander anschliessenden Flächen unabhängig von deren Ausrichtung keine Stufen entstehen, die die Lebensdauer auf denselben laufender Rollen verringern könnten.

Die Erfindung bietet dadurch, dass sie eine voll befriedigende Verbindung zwischen Schienenstücken lehrt, wie sie bisher nicht zur Verfügung stand, insofern sehr weitreichende Vorteile, als es nun möglich ist, nicht nur gerade, sondern auch gebogene Schienenstücke bestimmter fester Winkel, vorzugsweise mit geraden Endstücken, auf Lager zu halten und statt wie bisher Schienen mit gekrümmten Abschnitten durch Schweissen nach Mass herstellen zu müssen, dieselben an Ort und Stelle aus derartigen vorgefertigten Stücken, welche am Einbauort höchstens noch gekürzt werden müssen -was keine Schwierigkeit bedeutet - zusammenzusetzen.

Im folgenden wird die Erfindung anhand von Figuren, welche Ausführungsbeispiele darstellen, näher erläutert. Es zeigen
- Fig. 1: eine Seitenansicht einer erfindungsgemässen Schiene gemäss einer ersten Ausführungsform im Bereich einer Stossstelle einschliesslich eines Laufwerks,
- Fig. 2: einen Querschnitt durch die erfindungsgemässe Schiene entsprechend einem Schnitt längs der Linie II - II in Fig. 1,
- Fig. 2a: etwas vergrössert einen Ausschnitt aus Fig. 2, wobei das Laufwerk weggelassen ist,
- Fig. 3: einen Längsschnitt durch eine Stossstelle entsprechend einem Schnitt längs der Linie III - III in Fig. 2, wobei ebenfalls das Laufwerk weggelassen ist,
- Fig. 4: einen Querschnitt durch die erfindungsgemässe Schiene gemäss einer zweiten Ausführungsform.

Gemäss einer ersten Ausführungsform der Erfindung umfasst eine Schiene zwei Profilstücke 1a,b aus extrudiertem Aluminium, welche gleichen Querschnitt aufweisen und an einer Stossstelle 2 aneinander anschliessen. Das Profilstück 1a - das Profilstück 1b ist gleich ausgebildet - weist einen Befestigungsflansch 3 auf, welcher mit einer Decke oder einem Balken verschraubt oder sonstwie befestigt sein kann. An den Befestigungsflansch 3 schliesst seitlich versetzt ein vertikaler Tragflansch 4 an, welcher einen horizontalen Quersteg 5 trägt, dessen Oberfläche eine Lauffläche 6 bildet und von welchem zwei seitlich angeordnete parallele Führungsstege 7a,b nach unten ragen, deren Innenflächen Führungsflächen 8a,b bilden, die zwischen sich eine Führungsnut 9 einschliessen (Fig. 2).

Die Schiene dient der Führung von Laufwerken wie dem Laufwerk 10, welches auf einer Grundplatte 11 eine Lasche 12 aufweist, an dem eine Tragrolle 13 aus Kunststoff um eine horizontale Achse drehbar befestigt ist. An der Grundplatte 11 sind ausserdem in Laufrichtung beabstandet zwei Führungsrollen 14a,b um senkrechte Achsen drehbar montiert, welche in die Führungsnut 9 eingreifen.

An den Grundplatten 11 zweier Laufwerke kann eine Türe aufgehängt sein (nicht dargestellt), und zwar so, dass die Grundplatte 11 Jeweils der Türe gegenüber um eine vertikale Achse drehbar ist. Auf diese Weise können die Laufwerke auch gebogenen Schienenabschnitten ohne weiteres folgen. Die Führungsrollen 14a,b halten dabei die Tragrolle 13 nicht nur auf der Lauffläche 6, sondern lenken sie auch so, dass ihre Achse überall senkrecht zur Laufrichtung ausgerichtet bleibt.

Erfindungsgemäss weist das Profilstück 1a oberhalb der Führungsnut 9 eine ebenfalls von den Führungsstegen 7a,b seitlich begrenzte Kupplungsnut 15 auf, welche im Bereich der Stossstelle 2 ein längliches Kupplungsstück 16 aufnimmt. Der Grund der Kupplungsnut 15, welcher konvex gewölbt ist, wird von der Unterseite des Querstegs 5 gebildet und ist zur Lauffläche 6, der er gegenüberliegt, annähernd parallel. Das Kupplungsstück 16 weist vier senkrecht gegen den Grund der Kupplungsnut 15 und damit senkrecht zur Lauffläche 6 gerichtete Bohrungen auf, in welche Schneidschrauben 17a,b,c,d eingedreht sind (Fig. 3), deren Ringschneiden gegen den Grund der Kupplungsnut 15 drücken. Der mit einem der Profilstücke 1a,b überlappende Teil des Kupplungsstücks 16 ist dabei mit demselben jeweils mittels zweier Schneidschrauben 17a,b bzw. 17c,d verbunden.

Damit ist das Kupplungsstück 16 gegen seitliche Halteleisten 18a,b, welche die Kupplungsnut nach unten begrenzen und das Kupplungsstück 15 übergreifen, verspannt und zwar drücken die gegen den Grund der Kupplungsnut 15 weisenden Oberflächen der Halteleisten 18a,b, welche ebene, gegensinnig etwas nach innen, das heisst nach dem Grund der Kupplungsnut 15 hin geneigte Halteflächen 19a,b bilden, gegen entsprechend ausgebildete Kontaktstreifen 20a,b an der Unterseite des Kupplungsstücks 16 (Fig. 2a). Diese Art der Verbindung gewährleistet, unter der leicht erfüllbaren Bedingung, dass der Abstand zwischen den Halteflächen 19a,b und der Lauffläche 6 bei beiden Profilstücken 1a und 1b gleich ist, dass die Lauffläche an der Stossstelle 2 keine Stufe aufweist.

Die Stufenfreiheit der Lauffläche ist dabei schon dadurch gesichert, dass die zwischen den Halteflächen 19a,b der Profilstücke 1a,b und den Kontaktstreifen 20a,b des Kupplungsstücks 16 wirkenden Kräfte, welche für die Ausrichtung der Profilstücke 1a und 1b relativ zum Kupplungsstück 16 sorgen, eine Komponente senkrecht zur Lauffläche 6 aufweisen, was insbesondere durch eine entsprechende Ausrichtung der Achsen der Schneidschrauben 17a,b,c,d erreicht wird.

Im dargestellten Fall sind jedoch auch Führungsflächen 8a,b vorhanden, die mit der Lauffläche 6 einen rechten Winkel einschliessen und für die ebenfalls ein stufenfreier Uebergang an der Stossstelle 2 sichergestellt werden soll. Dies erfordert, dass die Profilstücke 1a,b an der Stossstelle 2 exakt deckungsgleich aneinander anschliessen und ihre relative Position quer zur Laufrichtung sowohl in vertikaler als auch in horizontaler Richtung genau kontrolliert wird.

Das wird durch die gegensinnigen Neigungen der Halteflächen 19a,b und die entsprechenden Neigungen der Kontaktstreifen 20a,b erreicht, die bewirken, dass das Kupplungsstück 16 gegenüber jedem der beiden Profilstücke 1a,b genau zentriert wird. Dadurch wird eine exakte gegenseitige Ausrichtung der letzteren auch in horizontaler Richtung erreicht, sodass ein stufenfreies Anschliessen auch der Führungsflächen 8a,b aneinander gesichert ist, sofern dieselben nur bei beiden Profilstücken 1a,b bezüglich der Kupplungsnut 15 jeweils gleich positioniert sind.

Die Schneidschrauben 17a,b,c,d bilden, wenn sie etwas in die aus Aluminium gefertigten Profilstücke 1a,b einschneiden, eine sehr sichere Verbindung zwischen denselben und dem Kupplungsstück 16, insbesondere verhindern sie ein gegenseitiges Verrutschen in Laufrichtung und stellen damit sicher, dass sich zwischen den Profilstücken 1a,b an der Stossstelle 2 kein Spalt bildet.

Die dargestellte Konfiguration, bei welcher die Kupplungsnut 15 unmittelbar unter der Lauffläche 6 angeordnet ist und die Führungsnut 9 unten an sie anschliesst, ist nicht nur besonders platzsparend, sie hat auch den Vorteil, dass die die genaue Ausrichtung aneinander anschliessender Profilstücke sichernden Partien und diejenigen, auf deren präzises Aneinanderpassen es vor allem ankommt, örtlich nahe beieinander liegen, sodass Deformationen oder Fertigungstoleranzen dieses Aneinanderpassen kaum beeinträchtigen können.

Gemäss der in Fig. 4 dargestellten zweiten Ausführungsform weist das Profilstück 1a einen oberhalb der Lauffläche 6 parallel zum Quersteg 5 vom Tragflansch 4 abstehenden zweiten Quersteg 5' auf, an dessen Oberseite eine nach oben offene zweite Kupplungsnut 15' zur Aufnahme eines zweiten Kupplungsstücks 16' im Bereich einer Stossstelle angebracht ist. Die zweite Kupplungsnut 15' und die erste Kupplungsnut 15 sind vertikal gegeneinander versetzt, vorzugsweise direkt übereinander angeordnet und - ebenso wie die Kupplungsstücke - 16, 16' - gleich ausgebildet wie bei der ersten Ausführungsform. Durch die zweite Kupplungsstelle erhält die Verbindung der Profilstücke eine besonders hohe Stabilität und Festigkeit.

Dies ist insbesondere dann von entscheidendem Vorteil, wenn die Schiene nicht - etwa mittels eines Befestigungsflansches - durchgehend, sondern nur in grösseren Abständen befestigt ist. Für eine derartige Befestigung ist das Profilstück 1a vorbereitet durch eine an seiner Oberseite angebrachte Befestigungsnut 21, welche seitlich von Befestigungsleisten 22a,b überkragt wird. Die Befestigungsnut 21 ist besonders günstig und platzsparend unmittelbar über der zweiten Kupplungsnut 15' angeordnet.

Die Schiene kann an in die Befestigungsnut 21 eingeschobenen Nutensteinen 23 aufgehängt werden, welche jeweils eine Gewindebohrung 24 aufweisen, in die ein Gewindebolzen 25 eingreift. Der Gewindebolzen 25 trägt oberhalb des Nutensteins 23 eine Mutter 26, derart, dass die Befestigungsleisten 22a,b zwischen derselben und dem Nutenstein 23 geklemmt und damit derselbe mit dem Profilstück 1a unverschiebbar verbunden werden kann, während bei gelöster Mutter 26 das Profilstück 1a und der Nutenstein 23 gegeneinander verschiebbar sind.

## Patentansprüche

1. Schiene mit mindestens einer Lauffläche (6) für Tragrollen (13) von Laufwerken (10), welche von mindestens zwei aufeinanderfolgenden Profilstücken (1a, 1b) gleichen Querschnitts, welche an einer Stossstelle (2) aneinander anschliessen, gebildet wird und mindestens ein Kupplungsstück (16) umfasst, welches mit zwei aneinanderstossenden Profilstücken (1a, 1b) überlappt und verbunden ist, wobei jedes Profilstück (1a, 1b) zur Aufnahme des mit ihm überlappenden Teils eines Kupplungsstücks (16) eine Kupplungsnut (15) aufweist mit seitlichen Halteleisten (18a, 18b), welche das Kupplungsstück (16) mit Halteflächen (19a, 19b) übergreifen und der besagte Teil des Kupplungsstücks (16) jeweils mittels mindestens eines in eine durchgehende Bohrung desselben eingedrehten, gegen den Grund der Kupplungsnut (15) drückenden Gewindestifts gegen die Halteflächen (19a, 19b) verspannt ist, **dadurch gekennzeichnet, dass** die Halteflächen (19a, 19b) eben und gegensinnig geneigt sind und mit ebenen Kontaktstreifen (20a, 20b) am Kupplungsstück (16) wechselwirken, welche jeweils eine entsprechende Neigung aufweisen.

2. Schiene nach Anspruch 1, **dadurch gekennzeichnet, dass** die Halteflächen (19a, 19b) gegen das Innere der Kupplungsnut (15) geneigt sind.

3. Schiene nach Anspruch 1 oder 2, **dadurch gekennzeichnet, dass** die Achsen der Gewindestifte mit der Lauffläche (6) jeweils einen positiven Winkel einschliessen.

4. Schiene nach einem der Ansprüche 1 bis 3, **dadurch gekennzeichnet, dass** das Kupplungsstück (16) jeweils mit jedem der zwei Profilstücke (1a, 1b), mit denen es überlappt, mittels mindestens zweier Gewindestifte verspannt ist.

5. Schiene nach einem der Ansprüche 1 bis 4, **dadurch gekennzeichnet, dass** der Grund der Kupplungsnut (15) konvex gewölbt ist.

6. Schiene nach einem der Ansprüche 1 bis 5, **dadurch gekennzeichnet, dass** die Gewindestifte als Schneidschrauben (17a, 17b, 17c, 17d) ausgebildet sind.

7. Schiene nach einem der Ansprüche 1 bis 6, **dadurch gekennzeichnet, dass** sie mindestens eine Führungsfläche (8a, 8b) für Führungsrollen (14a, 14b) aufweist, welche mit der Lauffläche (6) einen positiven Winkel einschliesst.

8. Schiene nach einem der Ansprüche 1 bis 7, **dadurch gekennzeichnet, dass** die Lauffläche (6) durch die Oberseite eines horizontalen Querstegs (5) gebildet wird, dessen Unterseite den Grund der Kupplungsnut (15) bildet.

9. Schiene nach den Ansprüchen 7 und 8, **dadurch gekennzeichnet, dass** unterhalb der Kupplungsnut (15) eine Führungsnut (9) anschliesst, deren seitliche Begrenzungsflächen Führungsflächen (8a, 8b) bilden.

10. Schiene nach einem der Ansprüche 1 bis 9, **dadurch gekennzeichnet, dass** jedes Profilstück (1a) mindestens eine zweite Kupplungsnut (15'), welche oberhalb der ersten Kupplungsnut (15) angeordnet ist, zur Aufnahme eines zweiten Kupplungsstücks (16') aufweist.

11. Schiene nach den Ansprüchen 8 und 10, **dadurch gekennzeichnet, dass** die zweite Kupplungsnut (15') an der Oberseite eines oberhalb der Lauffläche (6) angeordneten Querstegs (5') angeordnet ist.

12. Schiene nach einem der Ansprüche 1 bis 11, **dadurch gekennzeichnet, dass** mindestens ein Profilstück (1a) an seiner Oberseite eine nach oben offene, von seitlich einspringenden Befestigungsleisten (22a, 22b) überkragte Befestigungsnut (21) zur Aufnahme von Nutensteinen (23) aufweist.

13. Schiene nach den Ansprüchen 10 und 12, **dadurch gekennzeichnet, dass** die Befestigungsnut (21) unmittelbar über der zweiten Kupplungsnut (15') angeordnet ist.

## Claims

1. Rail having at least one running surface (6) for bearing rollers (13) of running mechanisms (10), which rail is formed by at least two successive profile pieces (1a, 1b) of equal cross-section, which join together at a junction point (2), and comprises at least one coupling piece (16), which overlaps and is connected to two adjoining profile pieces (1a, 1b), where each profile piece (1a, 1b) exhibits, for the reception of that part of a coupling piece (16) which overlaps it, a coupling groove (15), having lateral holding strips (18a, 18b), which overlap the coupling piece (16) with holding surfaces (19a, 19b), and in that the said part of the coupling piece (16) is braced against the holding surfaces (19a, 19b) in each case by means of at least one threaded pin, which is screwed into a through bore of said coupling piece and presses against the floor of the coupling groove (15) **characterized in that** the holding surfaces (19a, 19b) are flat and are counter-directionally inclined and interact with flat contact strips (20a, 20b) on the coupling piece (16), which contact strips respectively exhibit a corresponding inclination.

2. Rail according to Claim 4, **characterized in that** the holding surfaces (19a, 19b) are inclined towards the interior of the coupling groove (15).

3. Rail according to Claim 1 or 2, **characterized in that** the axes of the threaded pins respectively form a positive angle with the running surface (6).

4. Rail according to one of Claims 1 to 3, **characterized in that** the coupling piece (16) is respectively braced, by means of at least two threaded pins, with each of the two profile pieces (1a, 1b) which it overlaps.

5. Rail according to one of Claims 1 to 4, **characterized in that** the floor of the coupling groove (15) is convexly arched.

6. Rail according to one of Claims 1 to 5, **characterized in that** the threaded pins are configured as tapping screws (17a, 17b, 17c, 17d).

7. Rail according to one of Claims 1 to 6, **characterized in that** it exhibits at least one guide surface (8a, 8b) for guide rollers (14a, 14b), which guide surface forms a positive angle with the running surface (6).

8. Rail according to one of Claims 1 to 7, **characterized in that** the running surface (6) is formed by the top side of a horizontal crossbar (5), the underside of which forms the floor of the coupling groove (15).

9. Rail according to Claims 7 and 8, **characterized in that** beneath the coupling groove (15) there is adjoined a guide groove (9), the lateral limit surfaces of which form guide surfaces (8a, 8b).

10. Rail according to one of Claims 1 to 9, **characterized in that** each profile piece (1a) exhibits at least a second coupling groove (15'), disposed above the first coupling groove (15), for receiving a second coupling piece (16').

11. Rail according to Claims 8 and 10, **characterized in that** the second coupling groove (15') is disposed on the top side of a crossbar (5') disposed above the running surface (6).

12. Rail according to one of Claims 1 to 11, **characterized in that** at least one profile piece (1a) exhibits, on its top side, an upwardly open fastening groove (21), overhung laterally by fastening strips (22a, 22b), for receiving sliding blocks (23).

13. Rail according to Claims 10 and 12, **characterized in that** the fastening groove (21) is disposed directly above the second coupling groove (15').

## Revendications

1. Rail comprenant au moins une surface de roulement (6) pour des galets porteurs (13) d'organes de roulement (10), qui est formé d'au moins deux pièces profilées (1a, 1b) successives dont la section transversale est identique et qui sont attenantes l'une à l'autre au niveau d'un point de jonction (2) et qui comprend au moins une pièce d'accouplement (16) qui chevauche deux pièces profilées (1a, 1b) successives et y est reliée, chaque pièce profilée (1a, 1b) présentant, pour le logement de la partie chevauchante d'une pièce d'accouplement (16), une rainure d'accouplement (15) avec des règlettes de retenue latérales (18a, 18b) qui recouvrent la pièce d'accouplement (16) par des surfaces de retenue (19a, 19b) et ladite partie de la pièce d'accouplement (16) étant serrée contre les surfaces de retenue (19a, 19b) au moyen d'une broche filetée vissée dans un perçage continu et pressée contre le fond de la rainure d'accouplement (15), caractérisé en ce que les surfaces de retenue (19a, 19b) sont planes et inclinées en sens inverse et agissent en alternance avec des bandelettes planes de contact (20a, 20b) de la pièce d'accouplement (16) sur cette dernière, bandelettes qui présentent une inclinaison correspondante.

2. Rail selon la revendication 1, caractérisé en ce que les surfaces de retenue (19a, 19b) sont inclinées vers l'intérieur de la rainure d'accouplement (15).

3. Rail selon la revendication 1 ou 2, caractérisé en ce que les axes des broches filetées forment un angle positif avec la surface de roulement (6).

4. Rail selon l'une des revendications 1 à 3, caractérisé en ce que la pièce d'accouplement (16) est serrée avec chacune des deux pièces profilées (1a, 1b) avec lesquelles elle se chevauche, au moyen d'au moins deux broches filetées.

5. Rail selon l'une des revendications 1 à 4, caractérisé en ce que le fond de la rainure d'accouplement (15) est bombé de manière convexe.

6. Rail selon l'une des revendications 1 à 5, caractérisé en ce que les broches filetées sont des vis autotaraudeuses (17a, 17b, 17c, 17d).

7. Rail selon l'une des revendications 1 à 6, caractérisé en ce qu'il présente, pour des galets-guide (14a, 14b), au moins une surface de guidage (8a, 8b) qui forme un angle positif avec la surface de roulement (6).

8. Rail selon l'une des revendications 1 à 7, caractérisé en ce que la surface de roulement (6) est constituée par la surface supérieure d'une traverse horizontale (5) dont la face inférieure constitue le fond de la rainure d'accouplement (15).

9. Rail selon les revendications 7 et 8, caractérisé en ce qu'en dessous de la rainure d'accouplement (15) se prolonge une rainure de guidage (9) dont les surfaces latérales de limitation forment les surfaces de guidage (8a, 8b).

10. Rail selon l'une des revendications 1 à 9, caractérisé en ce que chaque pièce profilée (1a) présente au moins une seconde rainure d'accouplement (15') qui est disposée au-dessus de la première rainure d'accouplement (15) pour le logement d'une seconde pièce d'accouplement (16').

11. Rail selon les revendications 8 et 10, caractérisé en ce que la seconde rainure d'accouplement (15') est disposée sur la face supérieure d'une traverse (5') disposée au-dessus de la surface de roulement (6).

12. Rail selon l'une des revendications 1 à 11, caractérisé en ce qu'au moins une pièce profilée (1a) présente, sur sa face supérieure, une rainure de fixation (21) ouverte vers le haut, et chevauchée par des réglettes de fixation (22a, 22b), engagées latéralement, pour le logement de coulissaux (23).

13. Rail selon les revendications 10 et 12, caractérisé en ce ce que la rainure de fixation (21) est disposée directement au-dessus de la seconde rainure d'accouplement (15').
